# EUROPÄISCHE PATENTSCHRIFT

(11) **EP 2 806 164 B1**
(45) Veröffentlichungstag und Bekanntmachung des Hinweises auf die Patenterteilung: **09.09.2015**
(21) Anmeldenummer: 13168729.5
(22) Anmeldetag: 22.05.2013
(51) Int. Cl.: F04C 18/02

(54) **Scrollkompressor und CO2-Fahrzeugklimaanlage mit einem Scrollkompressor**
Scroll compressor and CO2 vehicle air conditioner with a scroll compressor
Compresseur à spirale et installation de climatisation de véhicule à CO2 dotée d'un compresseur à spirale

(43) Veröffentlichungstag der Anmeldung: 26.11.2014
(73) Patentinhaber: Obrist Engineering GmbH, 6890 Lustenau (AT)
(72) Erfinder: Obrist, Frank, 6923 Lauterach (AT); Obrist, Oliver, 6850 Dornbirn (AT); Schmälzle, Christian, 6923 Lauterach (AT); Busch, Christian, 6800 Feldkirch (AT)
(74) Vertreter: Kilchert, Jochen

(56) Entgegenhaltungen:
- JP-A- H0 791 384
- US-A1- 2003 194 340
- US-A1- 2009 098 001

## Beschreibung

Die Erfindung betrifft einen Scrollkompressor für eine CO₂-Fahrzeugklimaanlage, sowie eine CO₂-Fahrzeugklimaanlage mit einem solchen Scrollkompressor.

Zur Klimatisierung von Kraftfahrzeugen kommen nichtbrennbare Kältemittel zum Einsatz, um bei einem Unfall die Explosionsgefahr im Fahrzeuginnenraum zu vermeiden. Die bisher verwendeten Kältemittel sind allerdings wegen ihres hohen Treibhauspotentials entweder bereits verboten oder werden zumindest als problematisch eingestuft. Als umweltverträgliches, nichtbrennbares Kältemittel kommt CO₂ (R744) in Frage, das die bisherigen Kältemittel bereits teilweise ersetzt. CO₂-Klimaanlagen arbeiten allerdings mit hohen Betriebsdrücken, die besondere Anforderungen an die Festigkeit und Dichtigkeit der Anlagekomponenten stellen. Der mit dem hohen Betriebsdruck verbundene Vorteil besteht darin, dass durch die höhere Dichte von CO₂ ein geringerer Volumenstrom notwendig ist, um eine relativ hohe Kälteleistung zu erbringen.

Ein Scrollkompressor für eine CO₂-Fahrzeugklimaanlage ist aus JP 2006/144635 A bekannt. Ein Scrollkompressor mit den Merkmalen des Oberbegriffs von Anspruch 1 ist aus US 2009/0098001 A1 bekannt. Im Allgemeinen weisen derartige Scrollkompressoren drehzahlgeregelte elektrische Antriebe auf, um die Kälteleistung des Kompressors zu steuern. Im Zusammenhang mit Fahrzeugklimaanlagen, die mit herkömmlichen Niederdruckkältemittel arbeiten, sind auch einfach aufgebaute Scrollkompressoren bekannt, bei denen eine Leistungsregelung durch Ab- oder Zuschalten des Kompressors erfolgt.

So offenbart US 6,273,692 B1 einen Scrollkompressor mit einem mechanischen Antrieb, der durch eine elektromagnetische Kupplung mit der Verdichtereinheit verbindbar ist. US 2002/0081224 A1 offenbart einen variablen Niederdruck-Scrollkompressor, der durch eine Radialbewegung einer der beiden Scrollspiralen zu- bzw. abschaltbar ist. Dabei wird die Exzentrizität zwischen den beiden Scrollspiralen aufgehoben, die so in radialer Richtung außer Eingriff gelangen.

Bei den bekannten Scrollkompressoren ist die Dichtigkeit zwischen Verdränger- und Gegenspirale problematisch, was sich auf die Leistung auswirkt.

Der Erfindung liegt die Aufgabe zugrunde, einen Scrollkompressor für eine CO₂-Fahrzeugklimaanlage anzugeben, der einfach aufgebaut ist und mit Blick auf die Dichtigkeit verbessert ist. Der Erfindung liegt ferner die Aufgabe zugrunde, eine CO₂-Fahrzeugklimaanlage mit einem solchen Scrollkompressor anzugeben.

Erfindungsgemäß wird die Aufgabe durch einen Scrollkompressor für eine CO₂-Fahrzeugklimaanlage mit den Merkmalen des Anspruchs 1 gelöst. Hinsichtlich der CO₂-Fahrzeugklimaanlage wird die Aufgabe durch den Gegenstand des Anspruchs 11 gelöst. Die Erfindung ist für drehzahlgeregelte oder digital geregelte Scrollkompressoren geeignet.

Die Erfindung hat den Vorteil, dass Kippmomente, die auf die Verdrängerspirale wirken, reduziert werden und dadurch ein gleichmäßiger Anpressdruck der Verdrängerspirale erreicht wird. Der gleichmäßige Anpressdruck führt dazu, dass an jeder Berührungsstelle zwischen den beiden Spiralen im Wesentlichen die gleiche Dichtigkeit herrscht.

Dazu ist erfindungsgemäß vorgesehen, dass das Exzenterlager im Verdrängerraum zwischen der Verdrängerspirale und der Gegenspirale angeordnet ist und eine Lagerbuchse aufweist, die einstückig mit der Verdrängerspirale ausgebildet ist und deren Boden mit der Stirnseite der Windungen der Verdrängerspirale fluchtet.

Das Exzenterlager ist in der Verdrängerspirale in Richtung der Druckkammer vertieft angeordnet, wobei sich das Exzenterlager zumindest teilweise auf Höhe der Windungen der Gegenspirale befindet. Das Exzenterlager taucht also zumindest teilweise in die Gegenspirale ein. Das bei den bekannten Niederdruck-Scrollkompressoren zur Endverdichtung genutzte innerste Volumen zwischen der Verdrängerspirale und der Gegenspirale wird zumindest teilweise zur Aufnahme des Exzenterlagers genutzt. Dadurch werden Hebellängen und Kippmomente effektiv verringert, weil die Eintauchtiefe des Exzenterlagers besonders groß ist.

Die Erfindung hat außerdem den Vorteil dass die Saugseite sicher von der Hochdruckseite getrennt ist, weil die Lagerbuchse einstückig mit der Verdrängerspirale ausgebildet ist. Damit sind keine Dichtungen zwischen dem Exzenterlager und der Verdrängerspirale erforderlich. Die Lagerbuchse nimmt an der Verdichtung teil, weil sich diese einerseits im Verdrängerraum befindet und andererseits deren Boden mit der Stirnseite der Windungen der Verdrängerspirale fluchtet. Dadurch wirkt die Lagerbuchse in Umfangsrichtung mit den Windungen der Gegenspirale und in axialer Richtung mit einer Dichtfläche der Gegenspirale zusammen.

Bevorzugte Ausführungen sind in den Unteransprüchen angegeben.

Etwaige Kippmomente werden weiter verringert, wenn die Verdrängerspirale eine mittige Ausnehmung aufweist, in der zumindest teilweise ein Gegengewicht aufgenommen ist, das mit dem Exzenterlager verbunden ist.

Vorzugsweise ist die Fläche des Exzenterlagers kleiner als die mittige Fläche innerhalb der innersten Windung der Gegenspirale und zwar derart, dass wenigstens eine im Bereich der mittigen Fläche ausgebildete Gasausstoßöffnung für die Fluidverbindung mit der Druckkammer zugänglich ist. Dadurch wird vermieden, dass die Gasausstoßöffnung von dem vertieft angeordneten Exzenterlager überdeckt wird.

Eine weitere Verbesserung der Dichtigkeit wird erreicht, wenn die Windungen der Verdrängerspirale und der Gegenspirale jeweils Schmierfasen aufweisen. In den Schmierfasen kann sich Schmiermittel sammeln, das die Gleiteigenschaften verbessert und lokale Widerstandskräfte verringert, so dass ein gleichmäßiger Anpressdruck und damit eine gute Dichtigkeit zwischen den beiden Spiralen herrscht. Wenn die Schmierfasen an beiden Außenkanten jeweils der Windungen der Verdrängerspirale und der Gegenspirale ausgebildet sind, erfolgt eine gute Schmierung in beiden Richtungen bei der reziproken Bewegung der Verdrängerspirale.

Vorzugsweise sind die Schmierfasen und/oder ein Radius in den Ecken zwischen den Windungen und einer Dichtfläche der Verdrängerspirale ausgebildet. Zusätzlich können die Schmierfasen und/oder ein Radius in den Ecken zwischen den Windungen und einer Dichtfläche der Gegenspirale ausgebildet sein. Die Schmierfasen oder Radien in den Ecken wirken vorzugsweise mit den Schmierfasen an beiden Außenkanten jeweils der Windungen der Verdrängerspirale und der Gegenspirale zusammen. Dadurch wird die Dichtwirkung im Bereich der jeweiligen Gaskammer bzw. Gastasche verbessert, die durch die radiale Anlage zwischen der Verdrängerspirale und der Gegenspirale gebildet wird.

Die Dichtigkeit kann dadurch verbessert werden, wenn ein zur Saugseite abgeschlossener Aufnahmeraum für das Exzenterlager mit der Druckkammer fluidverbunden und eine Rückwand der Verdrängerspirale mit einem Anpressdruck beaufschlagbar ist.

Es hat sich gezeigt, dass eine relativ geringe Exzentrizität für eine ausreichende Verdichtung des Kältemittels genügt. Dazu kann der Abstand zwischen dem Mittelpunkt der Gegenspirale und dem Mittelpunkt der Verdrängerspirale maximal 1,5 mm, insbesondere maximal 1,2 mm, insbesondere maximal 1,0 mm, insbesondere maximal 0,8 mm, insbesondere maximal 0,6 mm, insbesondere maximal 0,4 mm, insbesondere maximal 0,2 mm betragen. Die Untergrenze kann 0,1 mm betragen. Vorzugsweise weist die Gegenspirale einen Windungswinkel von 660° bis 720°, insbesondere von 680° bis 700° auf, wodurch eine ausreichende Verdichtung des Kältemittels erzielt wird. Vorzugsweise ist das Volumen der Druckkammer um den Faktor 5-7, insbesondere um den Faktor 6, größer als das Saugvolumen pro Umdrehung der Verdrängerspirale, wodurch Gaspulsationen wirksam verringert werden.

Die Erfindung wird mit weiteren Einzelheiten unter Bezug auf die beigefügten schematischen Zeichnungen anhand von Ausführungsbeispielen näher erläutert.

In diesen zeigen
- Figur 1: einen Längsschnitt eines Scrollkompressors nach einem erfindungsgemäßen Ausführungsbeispiel;
- Figur 2: einen weiteren Längsschnitt des Scrollkompressors gemäß Figur 1, der den Aufbau des Exzenterlagers verdeutlicht;
- Figur 3: eine Detailansicht des Scrollkompressors gemäß Figur 1 im Bereich des Gehäusedeckels;
- Figur 4: eine Detailansicht wie in Figur 3, wobei sich der Kompressor in der Schließstellung befindet;
- Figur 5: einen Längsschnitt eines Kompressors nach einem weiteren erfindungsgemäßen Ausführungsbeispiel mit einem elektrischen Antrieb mit konstanter bzw. fester Drehzahl;
- Figur 6: einen Querschnitt eines Kompressors nach Figur 1;
- Figur 7: eine Detailansicht der Schmierfasen;
- Figur 8: eine Detailansicht der Schmierfasen gemäß Figur 7, an einer anderen Windungsstelle ; und
- Figur 9: eine Detailansicht der Ecken, die mit Radien ausgebildet sind;

Der nachfolgend im Detail beschriebene Scrollkompressor ist für den Einsatz in einer CO₂-Fahrzeugklimaanlage konzipiert, die typischerweise einen Gaskühler, einen inneren Wärmetauscher, eine Drossel, einen Verdampfer und einen Verdichter umfasst. Solche Anlage sind für Maximaldrücke über 100 bar ausgelegt. Der Verdichter ist ein Scrollkompressor, der auch als Spiralverdichter bezeichnet wird. Wie in den Figuren 1 und 2 dargestellt, weist der Scrollkompressor einen mechanischen Antrieb 10 in der Form einer Riemenscheibe auf. Die Riemenscheibe kann im Gebrauch mit einem Elektromotor oder einem Verbrennungsmotor verbunden werden.

Der Scrollkompressor umfasst ferner ein Gehäuse 30 mit einem Gehäusedeckel 31, der die Hochdruckseite des Kompressors verschließt und mit dem Gehäuse 30 verschraubt ist. Im Gehäuse 30 ist eine Gehäusezwischenwand 32 angeordnet, die einen Saugraum 33 begrenzt. Im Gehäuseboden 34 ist eine Durchtrittsöffnung ausgebildet, durch die sich eine Antriebswelle 11 erstreckt. Das außerhalb des Gehäuses 30 angeordnete Wellenende ist drehfest mit einem Mitnehmer 35 verbunden, der in die am Gehäuse 30 drehbar gelagerte Riemenscheibe eingreift, so dass von der Riemenscheibe ein Drehmoment auf die Antriebswelle 11 übertragen werden kann. Die Antriebswelle 11 ist einerseits im Gehäuseboden 34 und andererseits in der Gehäusezwischenwand 32 drehbar gelagert. Die Abdichtung der Antriebswelle 11 gegen den Gehäuseboden 34 erfolgt durch eine erste Wellendichtung 36 und gegen die Gehäusezwischenwand 32 durch eine zweite Wellendichtung 37.

Die Antriebswelle 11 überträgt das Drehmoment auf eine Verdichtereinheit, die wie folgt aufgebaut ist.

Die Verdichtereinheit umfasst eine bewegliche Verdrängerspirale 13 und eine Gegenspirale 14. Die Verdrängerspirale 13 und die Gegenspirale 14 greifen ineinander ein. Die Gegenspirale 14 steht in Umfangsrichtung und in radialer Richtung fest. Die mit der Antriebswelle 11 gekoppelte bewegliche Verdrängerspirale 13 beschreibt eine kreisförmige Bahn, so dass in an sich bekannter Weise durch diese Bewegung mehrere Gastaschen oder Gaskammern erzeugt werden, die zwischen der Verdrängerspirale 13 und der Gegenspirale 14 radial nach innen wandern. Durch diese orbitierende Bewegung wird in die geöffnete äußere Gaskammer Kältemitteldampf angesaugt und mit der weiteren Spiralbewegung und der damit einhergehenden Verkleinerung der Gaskammer verdichtet. Der Kältemitteldampf wird von radial außen nach radial innen linear zunehmend verdichtet und im Zentrum der Gegenspirale 14 in eine Druckkammer 15 ausgestoßen.
Für die orbitierende Bewegung der Verdrängerspirale 13 ist ein Exzenterlager 12 vorgesehen, das mit der Antriebswelle durch einen Exzenterstift 38 verbunden ist (s. Figur 2). Das Exzenterlager 12 und die Verdrängerspirale 13 sind exzentrisch bezogen auf die Gegenspirale 14 angeordnet. Die Gaskammern sind durch Anlage der Verdrängerspirale 13 an der Gegenspirale 14 voneinander druckdicht getrennt. Der radiale Anpressdruck zwischen der Verdrängerspirale 13 und der Gegenspirale 14 wird durch die Exzentrizität eingestellt.

Die Exzentrizität ergibt sich aus dem Abstand x zwischen dem Mittelpunkt der Gegenspirale und dem Mittelpunkt der Verdrängerspirale (s. Figur 6). Der Abstand x kann vorzugsweise in einem Bereich von 0,1 mm bis 1,5 mm, insbesondere von 0,1 mm bis 1,0 mm, insbesondere von 0,1 mm bis 0,8 mm, insbesondere von 0,1 mm bis 0,6 mm, insbesondere von 0,1 mm bis 0,4 mm, insbesondere von 0,1 mm bis 0,2 mm liegen.

Eine Rotationsbewegung der Verdrängerspirale wird durch mehrere Führungsstifte 39 vermieden, die, wie in Figur 2 dargestellt, in der Zwischenwand 32 befestigt sind. Die Führungsstifte 39 greifen in korrespondierende Führungsbohrungen 40 ein, die in der Verdrängerspirale 13 ausgebildet sind. Ein Gegengewicht 28 ist, vorzugsweise einstückig, mit dem Exzenterlager 12 verbunden, um die durch die orbitierende Bewegung der Verdrängerspirale 13 entstehende Unwucht zu kompensieren.

Wie in den Figuren 1 bis 5 gut zu sehen, ist das Exzenterlager 12 in der Verdrängerspirale 13 in Richtung der Druckkammer 15 vertieft angeordnet. Das Exzenterlager 12 befindet sich somit zumindest teilweise auf Höhe der Windungen der Gegenspirale 14. Dadurch ist das Exzenterlager 12 im Verdrängerraum zwischen der Verdrängerspirale 13 und der Gegenspirale 14 angeordnet.

Das Exzenterlager 12 weist einen Zapfen 58 auf, der in einer Lagerbuchse 26 drehbar angeordnet ist. Die Lagerbuchse 26 ist einteilig bzw. einstückig mit der Verdrängerspirale 13 ausgeführt. Die Lagerbuchse 26 und der Zapfen 58 können aus dem selben Material bestehen, bspw. aus Bronze.

Die Lagerbuchse 26 und damit auch der Zapfen 58 sind auf derselben Höhe wie die Windungen der beiden Spiralen 13, 14 angeordnet und tauchen damit in die Gegenspirale 14 ein. Damit bildet die Außenwand der Lagerbuchse 26 Teil der Windung der Verdrängerspirale 13 und wirkt mit der Gegenspirale 14 zum Verdichten des Gases zusammen. Die axiale Abdichtung erfolgt durch den Boden 58 der Lagerbuchse 26, der mit der Stirnfläche der Windungen fluchtet. Die Stirnfläche und der Boden 58 sind parallel zur Dichtfläche 59 der Gegenspirale 14 ausgerichtet und dichten gegen diese in axialer Richtung ab (s. Fig. 4).

Der Aufbau des Exzenterlagers 12 ist im Querschnitt in Figur 6 gezeigt. Die Windung der Verdrängerspirale 13 verbreitert sich zum Zentrum hin. Der verbreiterte Innenteil der Verdrängerspirale 13 nimmt den Zapfen 58 auf und bildet einstückig die Lagerbuchse 26, in der der Zapfen 58 drehbar sitzt.

Die Fläche des Exzenterlagers 12 ist kleiner als die mittige Fläche 55 innerhalb der innersten Windung der Gegenspirale 14. Die Fläche des Exzenterlagers 12 entpricht der Fläche des Bodens 54 der Lagerbuchse 26. Dadurch wird erreicht, dass eine im Bereich der mittigen Fläche 55 ausgebildete Gasausstoßöffnung (nicht dargestellt) für die Fluidverbindung mit der Druckkammer 15 zugänglich ist.

In den Figuren 7 und 8 sind verschiedene Schmierfasen 56 gezeigt, die an den Außenkanten der Windungen ausgebildet sind. Die Außenkanten begrenzen auf beiden Seiten die jeweilige Stirnfläche der Windungen der Verdrängerspirale 13 und der Gegenspirale 14. Die Stirnfläche dichtet mit der Dichtfläche 59 der jeweiligen Spirale 13, 14 ab.

Gegenüber den Außenkanten, d.h. am Fuß der jeweiligen Windung, sind Ecken zwischen der Dichtfläche 59 und der jeweiligen Windung ausgebildet. Diese weisen Schmierfasen 56 sind komplementär zu den Schmierfasen 56 an den Außenkanten der Windungen ausgebildet. Dabei können die komplementären Schmierfasen 56 den selben Winkel aufweisen. Es ist auch möglich, dass die Schmierfasen 56 in den Ecken einen flacheren Winkel als die Schmierfasen 56 an den Außenkanten aufweisen.

Anstelle der Schmierfasen 56 können die Ecken Radien 57 aufweisen, die so groß ausgebidlet sind, dass diese die zughörigen Schmierfasen 56 an den Außenkanten aufnehmen (s. Fig. 9).

Der in Figuren 1, 2 dargestellte Scrollkompressor ist kupplungslos. Um trotzdem die Leistung des Kompressors verändern zu können, ist der Scrollkompressor zu- und abschaltbar (Digitalschaltung). Dazu ist vorgesehen, dass die Gegenspirale 14 in axialer Richtung, d. h. in einer Richtung parallel zur Antriebswelle 11 alternierend beweglich ist. Die Verdrängerspirale 13 steht in axialer Richtung fest. Damit kann die Gegenspirale 14 von der Verdrängerspirale 13 in axialer Richtung abgehoben werden, wie in den Figuren 1 bis 3 dargestellt. In dieser Offenstellung entsteht ein Druckausgleichsspalt 41 zwischen der Verdrängerspirale 13 und der Gegenspirale 14, der die in radialer Richtung voneinander getrennten Gaskammern zwischen der Verdrängerspirale 13 und der Gegenspirale 14 verbindet. Dies ist gut in Figur 3 zu sehen. Durch diesen Druckausgleichsspalt 41 strömt verdichtetes Gas aus den weiter innen angeordneten Kammern radial nach außen, wodurch ein Druckausgleich stattfindet. Die Leistung des Scrollkompressors wird dadurch auf 0 oder zumindest nahezu auf 0 gesenkt.

Die für die axiale Beweglichkeit der Gegenspirale 14 erforderliche Axialführung wird durch die Druckkammer 15 erfüllt, die außerdem Gaspulsationen dämpft. Die Druckkammer 15 hat daher eine Doppelfunktion:
Sie ist der Gegenspirale in Strömungsrichtung nachgeordnet und steht mit dieser in Fluidverbindung durch den nicht dargestellten Auslass der Gegenspirale 14. Der Auslass ist nicht exakt im Mittelpunkt der Gegenspirale 14 angeordnet, sondern befindet sich außermittig im Bereich der innersten Kammer zwischen der Verdrängerspirale 13 und der Gegenspirale 14. Dadurch wird erreicht, dass der Auslass von der Lagerbuchse 26 des Exzenterlagers 12 nicht abgedeckt wird und der endverdichtete Dampf in die Druckkammer 15 ausgestoßen werden kann.

Für die Axialführung der Gegenspirale 14 bildet die Druckkammer 15 am axialen Ende, das der Gegenspirale 14 zugewandt ist, eine innere Gleitfläche 42. Die Gleitfläche 42 ist bearbeitet und dichtet gegen die Gegenspirale 14 ab. Die Rückwand 21 der Gegenspirale 14 bildet den Boden der Druckkammer 15. Die Gegenspirale 14 schließt also direkt mit der Druckkammer 15 ab. Die Rückwand 21 weist ferner einen Flansch 22, insbesondere einen Ringflansch 22 auf, der an der Gleitfläche 42 der Druckkammer 15 anliegt. Der Flansch 22 dient als Axialführung der Gegenspirale 14 in der Druckkammer 15. Auf dem Außenumfang des Flansches 22 ist eine Nut mit einem Dichtmittel, beispielsweise einem Dichtring 43 ausgebildet. Die Druckkammer 15 wird durch eine Umfangswandung 44 begrenzt, die einen Anschlag 45 bildet und die axiale Bewegung der Gegenspirale 14 begrenzt.

Die Druckkammer 15 ist im Gehäusedeckel 31 vorgesehen. Dadurch wird die Montage der axialbeweglichen Gegenspirale 14 vereinfacht. Außerdem weist sie einen rotationssymmetrischen Querschnitt auf.

Für die alternierende Bewegung der Gegenspirale 14 zwischen der Offenstellung (Figur 3) und der Schließstellung (Figur 4) sind entgegengesetzte Axialkräfte erforderlich. Die Axialkraft, die die Gegenspirale 14 in die Offenstellung (Figur 3) bewegt und somit die Gegenspirale 14 von der Verdrängerspirale 13 löst (axiale Lösekraft), wird durch eine Feder 16 erzeugt, die zwischen der Verdrängerspirale 13 und der Gegenspirale 14 angeordnet ist. Die Feder 16 kann beispielsweise als Tellerfeder ausgebildet sein. Die Feder 16 ist in der Schließstellung gemäß Figur 4 vorgespannt und drängt die Gegenspirale 14 und die Verdrängerspirale 13 auseinander.

Wie in Figuren 3, 4 gut zu erkennen, ist die Feder 16 gegenüber der Druckkammer 15 angeordnet. Dazu ist in der Gegenspirale 14 eine zentrale Ausnehmung 46 vorgesehen, in der die Feder 16 angeordnet ist. Die Feder 16 stützt sich auf der Verdrängerspirale 13 ab. Dazu ist vorgesehen, dass die Lagerbuchse 26 des Exzenterlagers 12 in der Verdrängerspirale 13 vertieft angeordnet ist. Die Lagerbuchse 26 taucht dabei in die Gegenspirale 14 ein und ragt in die Gegenspirale 14 hinein. Der Boden der Lagerbuchse 26, auf dem sich die Feder 16 abstützt, befindet sich auf derselben Höhe, wie die Innenkanten der Windungen der Verdrängerspirale 13. Dies ist gut in Figur 3 zu erkennen (Offenstellung). In der Schließstellung gemäß Figur 4 liegt deshalb der Boden der Lagerbuchse 26 an der Gegenspirale 14 an und dichtet die innerste Gaskammer zwischen der Verdrängerspirale 13 und der Gegenspirale 14 ab.

Um die Gegenspirale 14 aus der in Figur 3 dargestellten Offenstellung in die in Figur 4 gezeigte Schließstellung zu überführen, ist ein Kolben 17, insbesondere ein Ringkolben 17 vorgesehen, der koaxial zur Längsachse der Gegenspirale 14 verschiebbar ist. Anstelle des Ringkolbens 17 können auch mehrere auf dem Umfang der Gegenspirale 14 angeordnete zylindrische Kolben vorgesehen sein. Der Ringkolben 17 greift an der Rückwand 21 der Gegenspirale 14 an und beaufschlagt diese mit einer Schließkraft, die gegen die Federkraft der Feder 16 arbeitet.

Der Kolben 17 greift, wie in den Figuren 1 bis 4 zu erkennen, neben der Druckkammer 15 an der Gegenspirale 14 an. Der Kolben 17 ist somit außerhalb der Druckkammer 15 bzw. allgemein außermittig angeordnet. Für die Fluidverbindung zwischen der Gegenspirale 14 und der Druckkammer 15 kann deshalb eine einfache Auslassöffnung in der Gegenspirale 14 ausgebildet sein (nicht dargestellt).

Der Ringkolben 17 weist einen Anpressring 47 auf, der mit einem Boden 48 des Kolbens verbunden ist. Der Kolbenboden 48 ist in einer Axialführung 18 axial verschieblich und druckdicht gelagert. Die Axialführung 18 ist als Ringkammer ausgebildet. Für die Betätigung des Ringkolbens 17 ist die Ringkammer mit einem Versorgungsanschluss 20c verbunden. Wie in Figur 1 dargestellt, ist der Versorgungsanschluss 20c mit einem 2/3-Wegeventil verbunden, das wiederum mit einem Hochdruckanschluss 20a und einem Saugdruckanschluss 20b verbunden ist, so dass die Ringkammer alternierend mit Hochdruck oder Saugdruck beaufschlagbar ist. Dadurch kann die Gegenspirale 14 alternierend zwischen der Offenstellung oder der Schließstellung hin und her bewegt werden. Dabei arbeitet der Ringkolben 17 im Wesentlichen nur gegen die Federkraft der Feder 16, weil der in der Druckkammer 15 herrschende und auf die Gegenspirale 14 wirkende Druck zumindest teilweise durch den zwischen der Gegenspirale 14 und der Verdrängerspirale 13 wirkenden Druck bei der Verdichtung kompensiert wird. Außerdem sind nur relativ kleine Hubwege erforderlich, um den Druckausgleichsspalt 41 einzustellen. Beispielsweise reichen Hubwege von ca. 0,3 bis 0,7 mm, insbesondere ein Hubweg von ca. 0,5 mm aus.

Die Leistungsregelung erfolgt bei dem Scrollkompressor durch Ein- bzw. Ausschaltung der Verdichterleistung, konkret durch die Änderung der Frequenz der zyklischen bzw. alternierenden Bewegung der Gegenspirale 14.

Das in der Druckkammer 15 gesammelte verdichtete Gas strömt durch einen Auslass 49 aus der Druckkammer 15 in einen Ölabscheider 29, der vorliegend als Zyklonabscheider ausgebildet ist. Das verdichtete Gas strömt durch den Ölabscheider 29 und ein Rückschlagventil 19 in den Kreislauf der Klimaanlage. Das Rückschlagventil 19, das ein Zurückströmen des verdichteten Gases in den ausgeschalteten Scrollkompressor verhindert, ist beispielsweise auf Druckdifferenzen von 0,5 bis 1 bar ausgelegt.

Die Abdichtung der Verdrängerspirale 13 gegen die Gegenspirale 14 in axialer Richtung wird dadurch unterstützt, dass eine Rückwand 25 der Verdrängerspirale mit Hochdruck beaufschlagt wird. Dazu ist ein Aufnahmeraum 24, auch als Backpressure-Raum bezeichnet (Figur 1), in dem ein Teil des Gegengewichts 28 und das Exzenterlager 12 angeordnet sind, mit der Hochdruckseite fluidverbunden. Der Aufnahmeraum 24 wird durch die Rückwand 25 der Verdichterspirale 13 und die Gehäusezwischenwand 32 begrenzt.

Der Aufnahmeraum 24 ist durch die eingangs beschriebene zweite Wellendichtung 37 vom Saugraum 33 fluiddicht getrennt. Ein Dicht- und Gleitring 52 ist zwischen der Verdrängerspirale 13 und der Gehäusezwischenwand 32 angeordnet und dichtet den Aufnahmeraum 24 gegen die Hochdruckseite ab. Der Dicht- und Gleitring 52 sitzt in einer Ringnut in der Gehäusezwischenwand 32. Zwischen der Gehäusezwischenwand 32 und der Verdrängerspirale 13 ist ein Spalt ausgebildet (nicht dargestellt). Die Verdrängerspirale 13 stützt sich deshalb in axialer Richtung nicht direkt auf der Gehäusezwischenwand 32 sondern auf dem Dicht- und Gleitring 52 ab und gleitet auf diesem. Der Dicht- und Gleitring 52 steht dazu aus der Ringnut vor und dichtet den Spalt ab. Der Spalt kann ca. 0,2 mm bis 0,5 mm breit sein.

Für den Anschluss an die Hochdruckseite verbindet eine Leitung 50 den Ölabscheider 29 mit dem Aufnahmeraum 24. Diese erstreckt sich durch den Gehäusedeckel 31, die Gegenspirale 14 und die Zwischenwand 32. Zwischen dem Ölabscheider 29 und dem Aufnahmeraum 24, konkret zwischen der Gegenspirale 14 und dem Gehäusedeckel 31, ist ein Druckminderer 53 angeordnet, der dafür sorgt, dass zwischen der Hochdruckseite und dem Aufnahmeraum 24 eine Druckdifferenz von ca. 10%-20% herrscht. Dadurch wird erreicht, dass in der Schließstellung der axiale Anpressdruck zwischen der Verdrängerspirale 13 und der Gegenspirale 14 und damit die axiale Dichtigkeit erhöht wird.

In thermischer Hinsicht ist der in Figur 1 dargestellte Scrollkompressor dahingehend optimiert, dass eine unerwünschte Aufheizung des Kältemitteldampfes auf der Saugseite vermindert wird. Dazu ist die Druckkammer 15 gekapselt (s. Figur 4). Im Übrigen ist die Druckkammer 15 einbautenfrei. Beispielsweise kann die Druckkammer eine Innenhülle 51, insbesondere aus Edelstahl oder nichtrostendem Stahl aufweisen. Die Innenhülle 51 hat einen niedrigere Wärmeleitfähigkeit als Aluminium. Zusätzlich verringert die thermische Isolierung des Ölabscheiders 29 die Aufheizung des Kältemitteldampfes auf der Saugseite. Auch hier erfolgt die thermische Isolierung durch eine Kapselung, beispielsweise durch eine Innenhülle aus Edelstahl oder nichtrostendem Stahl, die den Zyklonabscheider umgibt. Ferner ist der Druckminderer 53 durch eine Kapselung mit einer Innenhülle aus Edelstahl oder nichtrostendem Stahl isoliert.

Damit ist es möglich, den Gehäusedeckel 31 beispielsweise aus Aluminium zu fertigen, ohne dass eine übermäßige Wärmeübertragung von der Hochdruckseite auf die Saugseite zu befürchten ist.

Der einzige Unterschied zwischen dem Scrollkompressor gemäß Figur 5 und dem Scrollkompressor gemäß Figur 1 besteht darin, dass anstelle des mechanischen Antriebes ein elektrischer Antrieb mit konstanter, d.h. zeitlich unveränderlicher Drehzahl verwendet wird. Im Übrigen wird auf die Ausführungen im Zusammenhang mit dem mechanisch angetriebenen Scrollkompressor verwiesen.

### Bezugszeichenliste

- 10: Antrieb
- 11: Antriebswelle
- 12: Exzenterlage
- 13: Verdrängerspirale
- 14: Gegenspirale
- 15: Druckkammer
- 16: Feder
- 17: Kolben / Ringkolben
- 18: Kolbenführung
- 19: Rückschlagventil
- 20a: Hochdruckanschluss
- 20b: Saugdruckanschluss
- 20c: Versorgungsanschluss
- 21: Rückwand Gegenspirale
- 22: Flansch
- 23: Innenwand
- 24: Aufnahmeraum
- 25: Rückwand Verdrängerspirale
- 26: Lagerbuchse
- 27: Ausnehmung
- 28: Gegengewicht
- 29: Ölabscheider
- 30: Gewicht
- 31: Gehäusedeckel
- 32: Gehäusezwischenwand
- 33: Saugraum
- 34: Gehäuseboden
- 35: Mitnehmer
- 36: erste Wellendichtung
- 37: zweite Wellendichtung
- 38: Exzenterstift
- 39: Führungsstifte
- 40: Führungsbohrungen
- 41: Druckausgleichsspalt
- 42: Gleitfläche
- 43: Dichtring
- 44: Wandung
- 45: Anschlag
- 46: zentrale Ausnehmung
- 47: Anpressring
- 48: Kolbenboden
- 49: Auslass
- 50: Leitung
- 51: Innenhülle
- 52: Gleit- und Dichtring
- 53: Druckminderer

## Patentansprüche

1. Scrollkompressor für eine CO₂-Fahrzeugklimaanlage mit einer beweglichen Verdrängerspirale (13), die mit einem Exzenterlager (12) drehbar verbunden ist und in eine Gegenspirale (14) derart eingreift, dass zwischen den Windungen der Verdrängerspirale (13) und der Gegenspirale (14) radial nach innen wandernde Kammern gebildet werden, um das Kältemittel zu verdichten und in eine Druckkammer (15) auszustoßen, wobei die Verdrängerspirale (13) auf der Saugseite und die Gegenspirale (14) auf der Hochdruckseite angeordnet sind,
wobei das Exzenterlager (12) im Verdrängerraum zwischen der Verdrängerspirale (13) und der Gegenspirale (14) angeordnet ist und eine Lagerbuchse (26) aufweist, die einstückig mit der Verdrängerspirale (13) ausgebildet ist,
**dadurch gekennzeichnet, dass**
deren Boden (54) mit der Stirnseite der Windungen der Verdrängerspirale (13) fluchtet.

2. Scrollkompressor nach Anspruch 1,
**dadurch gekennzeichnet, dass**
die Verdrängerspirale (13) eine mittige Ausnehmung (27) aufweist, in der zumindest teilweise ein Gegengewicht (28) aufgenommen ist, das mit dem Exzenterlager (12) verbunden ist.

3. Scrollkompressor nach einem der vorhergehenden Ansprüche,
**dadurch gekennzeichnet, dass**
die Fläche des Exzenterlagers (12) kleiner als die mittige Fläche (55) innerhalb der innersten Windung der Gegenspirale (14) ist derart, dass wenigstens eine im Bereich der mittigen Fläche (55) ausgebildete Gasausstoßöffnung für die Fluidverbindung mit der Druckkammer (15) zugänglich ist.

4. Scrollkompressor nach einem der vorhergehenden Ansprüche,
**dadurch gekennzeichnet, dass**
die Windungen der Verdrängerspirale (13) und der Gegenspirale (14) jeweils Schmierfasen (56) aufweisen, die an beiden Außenkanten jeweils der Windungen der Verdrängerspirale (13) und der Gegenspirale (14) ausgebildet sind.

5. Scrollkompressor nach einem der vorhergehenden Ansprüche,
**dadurch gekennzeichnet, dass**
weitere Schmierfasen (56) und/oder ein Radius (57) in den Ecken zwischen den Windungen und einer Dichtfläche (59) der Verdrängerspirale (13) ausgebildet sind.

6. Scrollkompressor nach einem der vorhergehenden Ansprüche,
**dadurch gekennzeichnet, dass**
weitere Schmierfasen (56) und/oder ein Radius (57) in den Ecken zwischen den Windungen und einer Dichtfläche (59) der Gegenspirale (14) ausgebildet sind.

7. Scrollkompressor nach einem der vorhergehenden Ansprüche,
**dadurch gekennzeichnet, dass**
ein zur Saugseite abgeschlossener Aufnahmeraum (24) für das Exzenterlager (12) mit der Druckkammer (15) fluidverbunden ist und eine Rückwand (25) der Verdrängerspirale (13) mit einem Anpressdruck beaufschlagbar ist.

8. Scrollkompressor nach einem der vorhergehenden Ansprüche,
**dadurch gekennzeichne**t, dass
der Abstand zwischen dem Mittelpunkt der Gegenspirale (14) und dem Mittelpunkt der Verdrängerspirale (13) maximal 1,5 mm, insbesondere maximal 1,2 mm, insbesondere maximal 1,0 mm, insbesondere maximal 0,8 mm, insbesondere maximal 0,6 mm, insbesondere maximal 0,4 mm, insbesondere maximal 0,2 mm beträgt.

9. Scrollkompressor nach einem der vorhergehenden Ansprüche,
**dadurch gekennzeichnet, dass**
die Gegenspirale (14) einen Windungswinkel von 660° bis 720°, insbesondere von 680° bis 700° aufweist.

10. Scrollkompressor nach einem der vorhergehenden Ansprüche,
**dadurch gekennzeichnet, dass**
das Volumen der Druckkammer (15) um den Faktor 5-7, insbesondere um den Faktor 6, größer als das Saugvolumen pro Umdrehung der Verdrängerspirale (13) ist und/oder die Druckkammer (15) thermisch isoliert ist.

11. Fahrzeugklimaanlage, die CO₂ als Kältemittel enthält, mit einem Scrollkompressor nach Anspruch 1.

## Claims

1. A scroll compressor for a CO₂ vehicle air conditioning system, having a movable displacement spiral (13), which is rotatably connected to an eccentric bearing (12) and which engages into a counterpart spiral (14) such that, between the windings of the displacement spiral (13) and of the counterpart spiral (14), there are formed chambers which travel radially inward in order to compress the refrigerant and discharge it into a pressure chamber (15),
wherein the displacement spiral (13) is arranged on the suction side and the counterpart spiral (14) is arranged on the high-pressure side,
wherein the eccentric bearing (12) is arranged in the displacement chamber between the displacement spiral (13) and the counterpart spiral (14) and has a bearing bushing (26) which is formed in one piece with the displacement spiral (13),
**characterized in that**
its base (54) is aligned with the face side of the windings of the displacement spiral (13).

2. The scroll compressor according to claim 1,
**characterized in that**
the displacement spiral (13) has a central recess (27) in which there is at least partially received a counterweight (28) which is connected to the eccentric bearing (12).

3. The scroll compressor according to one of the preceding claims,
**characterized in that**
the surface of the eccentric bearing (12) is smaller than the central surface (55) within the innermost winding of the counterpart spiral (14), such that at least one gas discharge opening formed in the region of the central surface (55) is accessible for the fluid connection to the pressure chamber (15).

4. The scroll compressor according to one of the preceding claims,
**characterized in that**
the windings of the displacement spiral (13) and of the counterpart spiral (14) respectively have lubrication chamfers (56) which are formed on both outer edges respectively of the windings of the displacement spiral (13) and of the counterpart spiral (14).

5. The scroll compressor according to one of the preceding claims,
**characterized in that**
further lubrication chamfers (56) and/or a radius (57) are formed in the corners between the windings and a sealing surface (59) of the displacement spiral (13).

6. The scroll compressor according to one of the preceding claims,
**characterized in that**
further lubrication chamfers (56) and/or a radius (57) are formed in the corners between the windings and a sealing surface (59) of the counterpart spiral (14).

7. The scroll compressor according to one of the preceding claims,
**characterized in that**
a receiving space (24), which is closed off with respect to the suction side, for the eccentric bearing (12) is fluidically connected to the pressure chamber (15), and a rear wall (25) of the displacement spiral (13) can be acted upon with a surface pressure.

8. The scroll compressor according to one of the preceding claims,
**characterized in that**
the distance between the central point of the counterpart spiral (14) and the central point of the displacement spiral (13) is at most 1.5 mm, in particular at most 1.2 mm, in particular at most 1.0 mm, in particular at most 0.8 mm, in particular at most 0.6 mm, in particular at most 0.4 mm, in particular at most 0.2 mm.

9. The scroll compressor according to one of the preceding claims,
**characterized in that**
the counterpart spiral (14) has a winding angle of 660° to 720°, in particular of 680° to 700°.

10. The scroll compressor according to one of the preceding claims,
**characterized in that**
the volume of the pressure chamber (15) is greater by a factor of 5-7, in particular by a factor of 6, than the suction volume per revolution of the displacement spiral (13) and/or the pressure chamber (15) is thermally insulated.

11. A vehicle air conditioning system that contains CO₂ as refrigerant, having a scroll compressor according to claim 1.

## Revendications

1. Compresseur à spirale pour une installation de climatisation de véhicule à CO₂ avec une spirale de déplacement mobile (13) qui est reliée pouvant tourner avec un palier excentrique (12) et vient en prise dans une contre-spirale (14) de telle manière qu'entre les spires de la spirale de déplacement (13) et la contre-spirale (14) il se forme des chambres se déplaçant radialement pour comprimer le frigorigène et l'éjecter dans une chambre de compression (15),
la spirale de déplacement (13) étant disposée sur le côté aspiration et la contre-spirale (14) sur le côté haute pression,
pour lequel le palier excentrique (12) dans le compartiment de déplacement est disposé entre la spirale de déplacement (13) et la contre-spirale (14) et comporte une bague de palier (26) constituée en une seule pièce avec la spirale de déplacement (13),
**caractérisé en ce que**
le fond (54) de celle-ci est aligné avec la face avant des spires de la spirale de déplacement (13).

2. Compresseur à spirale selon la revendication 1,
**caractérisé en ce que**
la spirale de déplacement (13) comporte un évidement central (27), dans lequel est logé au moins en partie un contre-poids (28) qui est relié avec le palier excentrique (12).

3. Compresseur à spirale selon l'une quelconque des revendications précédentes,
**caractérisé en ce que**
la surface du palier excentrique (12) est inférieure à la surface centrale (55) à l'intérieur de la spire la plus interne de la contre-spirale (14) de telle sorte qu'au moins une ouverture d'éjection de gaz constituée dans la zone de la surface centrale (55) est accessible pour le raccord en fluide avec la chambre de compression (15).

4. Compresseur à spirale selon l'une quelconque des revendications précédentes,
**caractérisé en ce que**
les spires de la spirale de déplacement (13) et de la contre-spirale (14) comporte respectivement des chanfreins de lubrification (56) qui sont constitués respectivement sur les deux bords extérieurs des spires de la spirale de déplacement (13) et de la contre-spirale (14).

5. Compresseur à spirale selon l'une quelconque des revendications précédentes,
**caractérisé en ce que**
d'autres chanfreins de lubrification (56) et/ou un rayon (57) dans les angles sont constitués entre les spires et une surface étanche (59) de la spirale de déplacement (13).

6. Compresseur à spirale selon l'une quelconque des revendications précédentes,
**caractérisé en ce que**
d'autres chanfreins de lubrification (56) et/ou un rayon (57) dans les angles sont constitués entre les spires et une surface étanche (59) de la contre-spirale (14).

7. Compresseur à spirale selon l'une quelconque des revendications précédentes,
**caractérisé en ce qu'**
un espace de réception (24) fermé du côté aspiration pour le palier excentrique (12) est en raccord de fluide avec la chambre de compression (15) et une paroi arrière (25) de la spirale de déplacement (13) peut être sollicitée avec une pression d'appui.

8. Compresseur à spirale selon l'une quelconque des revendications précédentes,
**caractérisé en ce que**
l'espace entre le centre de la contre-spirale (14) et le centre de la spirale de déplacement (13) est au maximum de 1,5 mm, en particulier au maximum de 1,2 mm, en particulier au maximum de 1,0 mm, en particulier au maximum de 0,8 mm, en particulier au maximum de 0,6 mm, en particulier au maximum de 0,4 mm, en particulier au maximum de 0,2 mm.

9. Compresseur à spirale selon l'une quelconque des revendications précédentes,
**caractérisé en ce que** la contre-spirale (14) présente un angle d'enroulement de 660° à 720°, en particulier de 680° à 700°.

10. Compresseur à spirale selon l'une quelconque des revendications précédentes,
**caractérisé en ce que**
le volume de la chambre de compression (15) est supérieur du facteur de 5-7, en particulier du facteur de 6, au volume d'aspiration par révolution de la spirale de déplacement (13) et/ou la chambre de compression (15) est thermiquement isolée.

11. Installation de climatisation qui contient du CO₂ en tant que frigorigène avec un compresseur à spirale selon la revendication 1.
